# EUROPÄISCHE PATENTSCHRIFT

(11) **EP 1 369 192 B1**
(45) Veröffentlichungstag und Bekanntmachung des Hinweises auf die Patenterteilung: **20.07.2005**
(21) Anmeldenummer: 03005763.2
(22) Anmeldetag: 14.03.2003
(51) Int. Cl.: B22D 11/12, B22D 11/128, B22D 11/20

(54) **Verfahren zur Ermittlung der Position der Sumpfspitze eines Stranggussproduktes durch Aufbringen einer Oszillation**
Method for determining the position of the liquidus tip of a continuous casting by applying an oscillation
Procédé pour déterminer la position du point de solidification finale d'une coulée continue en appliquant une oscillation

(30) Priorität: 31.05.2002 DE 10224533
(43) Veröffentlichungstag der Anmeldung: 10.12.2003
(73) Patentinhaber: SMS Demag AG, 40237 Düsseldorf (DE)
(72) Erfinder: Jung, Wolfram, 57080 Siegen (DE); Schubert, Ingo, Dr., 53721 Siegburg (DE)
(74) Vertreter: Valentin, Ekkehard

(56) Entgegenhaltungen:
- DE-A- 10 039 016
- DE-C- 19 720 768

## Beschreibung

Die Erfindung betrifft ein Verfahren zur Ermittlung der Sumpfspitze im Innem eines Gussstranges nach dessen Austritt aus der Kokille mit einer einen Kern aus flüssigem Metall umgehenden Strangschale, die infolge zunehmender Wärmeabgabe mit wachsender Dicke bis zum Solidus-Punkt der Sumpfspitze reicht, und dann ein durcherstarrtes Stranggussprodukt, insbesondere eine Stranggussbramme ausbildet.

Bei der Erzeugung von Brammen werden üblicherweise Stranggießanlagen mit Plattenkokillen verwendet, aus welchen der Gussstrang die Kokille mit von einer erstarrten Strangschale zunehmender Dicke umschlossener Flüssigschmelze verlässt. Ein Rollengerüst dient dabei dem Zweck, den noch nicht völlig durcherstarrten Strang zu stützen und zu formen. Dabei ist es aus wirtschaftlichen Gründen von Vorteil, möglichst eine so große Gießgeschwindigkeit einzustellen, dass die Durcherstarrung des Stranges idealerweise "an der letzten Rolle" vollendet ist.

Ist die Gießgeschwindigkeit zu gering, dann wird die Länge der Anlage nicht ausreichend genutzt, es geht Produktivität verloren; ist die Gießgeschwindigkeit zu hoch, kann sich ein sogenannter "Walfisch" bilden, wobei die Bramme völlig die Form verliert und ein sofortiger Gießabbruch die Folge wäre.

Daraus ergibt sich für den Gießbetrieb die Forderung, möglichst exakt festzustellen, an welcher Stelle innerhalb einer Bramme die Sumpfspitze liegt bzw. wo die Position der beginnenden Durcherstarrung sich befindet.

Hierzu gibt es einerseits gewisse Erfahrungswerte der Anlagenbetreiber und andererseits seit einiger Zeit auch Rechenmodelle, mit welchen zum Teil online die Lage der Sumpfspitze mittels aktueller Randbedingungen errechenbar ist. Es hat sich jedoch gezeigt, dass auch leistungsfähige, z. B. Thermal Trekking-Programme, nicht in der Lage sind, ohne äußerst aufwendige Optimierungen die Lage der Sumpfspitze mit zufriedenstellender Genauigkeit und Spontaneität zu ermitteln.

Bekannt ist aus dem Dokument EP 0 980 295 B1 ein Verfahren zum Erzeugen von Brammen aus Stahl, wobei die Führung eines Stranges mit Hilfe von Führungsrollen stufenlos eingestellt wird. Dabei wird die Maulweite der Führungsrollen mit einer vorgebbaren Amplitude oszillierend um eine Mittellinie beim Ausziehen des Stranges in der Weise geändert, dass die dynamischen Einflüsse auf die Führungsrollen und die Strangschale vernachlässigbar klein sind und keine plastische Verformung der Strangschale auftritt; es wird die aktuelle Maulweite erfasst; gleichzeitig wird die Stellkraft der Verstellelemente sowie die Amplitude der Stellkraft ermittelt, und bei steigender Amplitude der Stellkraft wird die Maulweite auf ein vorgebbares Maß eingestellt und/oder über mindestens ein Verstellelement druckgeregelt geführt. Der Verlauf der Stellkraft besitzt in zweiter Näherung die Form einer Hysterese, wobei die Ausbreitung der Stellkraft, bezogen auf eine zugehörige Maulweite als Maß der Viskosität des in der Bramme befindlichen flüssigen Sumpfes, und in Abhängigkeit der ermittelten Viskosität Rückschlüsse auf die Position der Sumpfspitze gezogen werden, sowie die Maulweitenverstellung angepasst wird.

Das Dokument EP 0 350 431 B1 beschreibt ein Verfahren zum Stranggießen von Brammen mit einer gegenüber dem Gusszustand verringerten Dicke, wobei ein teilweise erstarrter Strang zwischen Rollenpaaren geführt, mittels angetriebener Rollen abgezogen und einzelne Rollen gegenüber dem Strang verformbar wirkend anstellbar sind. Zur Herstellung eines Produktes mit hohem Anteil an Walzgefüge, das coilfähig ist, werden die Drehzahl, die Stromaufnahme der angetriebenen Rollen und deren Anpressdruck erfasst und je einem Regler zugeführt. Jeder die Drehzahl einzelner angetriebener Rollen bestimmende Regler ist über einen übergeordneten Regler derart einstellbar, dass durch mindestens ein, gegen Anschläge anstellbares, die Dicke des Stranges bestimmendes, auf einen bereits durcherstarrten Teil des Stranges verformend einwirkendes Rollenpaar das Endmaß und die Abzugsgeschwindigkeit des Stranges bestimmt wird. Vorgeordnete bzw. nachgeordnete Rollen werden in der Drehzahl und der Stromaufnahme ihrer Antriebe in Abhängigkeit von der durch die Rollen erzeugten Formänderung des Stranges eingestellt, wobei aus den Messwerten Stromaufnahme, Reaktionskraft des Stranges und der Rollenabstand die Lage der Sumpfspitze ermittelt und die Anpressdrücke der Rollen derart eingestellt werden, dass die Sumpfspitze vor wenigstens einem gegen Anschläge auf einen vorbestimmbaren Abstand einstellbaren Rollenpaar liegt.

Das Dokument DE-OS 25 30 032 offenbart ein Verfahren und eine Vorrichtung zur Bestimmung der auf einen Stranggusskörper während seiner Verfestigung einwirkenden Kräfte, bei dem der Gusskörper aus einer Kokille austritt und zwischen mehreren Walzenpaaren durchläuft und in einer Ebene mit Abstand unterhalb der Kokille über seinen ganzen Querschnitt erstarrt. Die Ebene der vollständigen Verfestigung wird durch Messen an einer Vielzahl von Walzenpaaren auftretender Druckkräfte und Vergleichen der Messwerte an verschiedenen Walzenpaaren zur Bestimmung desjenigen Walzenpaares ermittelt, jenseits dessen kein weiterer

Anstieg der Belastung erfolgt.

Das Dokument DE-OS 34 23 977 A1 beschreibt ein Verfahren zur berührungslosen Messung der erstarrten Randschicht eines Gussteils aus Metall mit nicht erstarrtem Innenkern. An das Gussteil wird ein magnetisches Wechselfeld angelegt, wodurch die Stärke der im Gussteil erzeugten Wirbelströme durch eine Messspuleneinrichtung berührungslos gemessen wird. Die Dicke einer erstarrten Randschicht wird aus der Stärke der Wirbelströme gemäß dem Unterschied des spezifischen elektrischen Widerstands zwischen einem nicht erstarrten geschmolzenen Teil und einem erstarrten Teil des Gussstücks bestimmt.

Das Dokument JP 11083814 A beschreibt ein Verfahren zur Ermittlung des Erstarrungszustandes eines Gussstücks. Es besteht dann, ein mit elektromagnetischem Überschall auf ein Gussstück einwirkendes Element im Zusammenwirken mit einem das Überschallsignal empfangenden Schaltsystem vorzusehen, welches die Intensität der sich ausbreitenden Ultraschallwellen erfasst, auswertet und miteinander vergleicht.

Das Dokument JP 63174770 beschreibt ein anderes Verfahren zur Ermittlung des nicht erstarrten Endes eines Gussstranges. Eine Vielzahl von Rollen sind beim horizontalen Bereich einer Stranggießanlage vorgesehen und mit einer Anzahl von Drucksensoren in axialer Richtung der Oberflächen von diesen Rollen versehen. Dadurch wird beim Stranggießprozess der seitliche Druck im Strang durch in der Rolle vorhandene Sensoren erfasst. In einem Bereich, in dem ein noch flüssiger Teil des Stranges in dessen Innern existiert, wird die seitliche Druckkraft infolge geringer Dehnung erfasst. Auf diese Weise wird die Position und die Form des nicht erstarrten Teils im Gussstrang aufgespürt. Ausgehend vom vorgenannten Stand der Technik liegt der Erfindung die Aufgabe zugrunde, ein Verfahren aufzuzeigen, durch welches die mechanischen bzw. dynamischen Eigenschaften eines aufgezwungenen oszillatorisch bewegten Systems gemessen und zur direkten Ermittlung des Systemzustandes eines Gussstranges herangezogen werden, um die Lage der Sumpfspitze genau festzulegen.

Zur Lösung der Aufgabe wird bei einem Verfahren der im Oberbegriff von Anspruch 1 genannten Art erfindungsgemäß vorgeschlagen, dass der Strangschale bzw. dem Stranggussprodukt mit Hilfe eines Rollengerüstes der Stranggussanlage, eine Oszillation aufgezwungen wird und dabei die aufgebrachte mechanische Leistung bzw. Arbeit in einem Koordinatensystem anteilig in Schein- (P_{S}), Wirk- (P_{W}) und Blindleistung (P_{B}) bzw. Arbeit zerlegt, und aus einem daraus herleitbaren Phasenwinkel (ϕ) nach Maßgabe dieser Anteile die Position der Sumpfspitze ermittelt wird.

Dabei macht sich die Erfindung zu Nutze, dass sich die mechanischen bzw. dynamischen Eigenschaften einer gegossenen Bramme in Abhängigkeit von deren Konsistenz, z. B. fest oder flüssig bzw. der Mischungen, in der Entfernung von dem Kokillen-Auslauf bis zum Sumpfende ändern.

Dabei ändert sich das Verhältnis von Wirkleistung (-arbeit), Blindleistung (-arbeit) bzw. Scheinleistung (-arbeit) und kann zur Bestimmung des Phasenwinkels (ϕ) ausgewertet werden. Dieser charakterisiert dann den jeweils aktuellen Zustand der Konsistenz des Systems bzw. der Bramme. Dabei wird der ermittelte Phasenwinkel als signifikantes Merkmal des mechanischen Systems ausgewertet und zur Bestimmung der Position der Sumpfspitze herangezogen.

Zwingt man der Bramme z. B. mit Hilfe eines Rollengerüstes eine Oszillation auf, so können drei Zustände unterschieden werden:
1. Die Bramme ist durcherstarrt.
   Der Strang verhält sich dabei in erster Näherung wie eine Stahlfeder. Durch die Oszillation wird nur in sehr geringem Maße Energie in das System eingebracht und damit auch praktisch keine Wirkleistung benötigt, der Phasenwinkel (ϕ) ist vergleichsweise groß.
2. Die Bramme enthält flüssigen Sumpf.
   Dieser Bereich ist geprägt durch einen hohen Anteil an flüssigem Metall. Durch die Oszillation erfolgt im flüssigen Bereich keine elastische Verformung. Für diese nicht elastische Verformung wird im Gegensatz zur Durcherstarrung Wirkleistung benötigt, z. B. für das Hin- und Herpumpen der flüssigen Schmelze.
   Der Phasenwinkel (ϕ) ist vergleichsweise klein.
3. Übergangsbereich zur Sumpfspitze.
   Da hier sowohl elastische als auch nicht elastische Verformung stattfindet, bewegt sich der Phasenwinkel (ϕ) im mittleren Bereich.

Somit lässt sich aus dem Phasenwinkel (ϕ) die Lage der Sumpfspitze ableiten.

Die Erfindung wird nachfolgend anhand des in den Zeichnungen dargestellten Ausführungsbeispieles näher erläutert.

Es zeigen:
- Figur 1: den Phasenwinkel (ϕ) der Scheinleistung im Koordinatensystem in Abhängigkeit von der Wirkleistung P_{W} der Abszisse, und der Blindleistung P_{B} der Ordinate,
- Figur 2: den Phasenwinkel (ϕ) in Abhängigkeit von der Durcherstarrung einer Bramme unterhalb einer Kokille.

In der Figur 1 lässt das Koordinatensystem erkennen, dass bei maximaler Blindleistung P_{B}, wobei der Winkel von P_{S} gegen 90° geht, die Wirkleistung P_{W} gegen Null abnimmt, wogegen bei tendenzieller Abnahme der Blindleistung P_{B} gegen Null die Wirkleistung P_{W} gegen ein Maximum tendiert.

In der Figur 2 sind die Systemzustände
a) Bramme mit flüssigem Sumpf,
b) Bramme durcherstarrt, und
c) Übergangsbereich zur Sumpfspitze
bei entsprechenden Positionen der Bramme unterhalb der Kokille, sowie die Position der letzten Rolle des Rollengerüstes dargestellt. Das Diagramm zeigt deutlich die Größe des Phasenwinkels ϕ, der den einzelnen Systemzuständen der Bramme entspricht. Mit der Erfindung ergeben sich die folgenden Vorteile:

Direkte Messung des Systemzustandes, keine indirekte Berechnung. Dadurch erhöhte Genauigkeit und Zuverlässigkeit.

Je nach Beschaffenheit des bereits vorhandenen Systems ist diese Methode ohne bzw. mit nur sehr geringem mechanischem und antriebstechnischen Aufwand realisierbar (z. B. CyberLink-Segmente, Resonanzkokillen).

Das System kann bis in Grenzzustände hinein sicher genutzt werden:
o Bei der Strangführung:
   ■ Die Sumpfspitze kann "bis zur letzten Rolle getrieben werden".
      Das bedeutet eine Maximierung der Produktivität.
   ■ Die Dynamische Softreduction wird präziser und damit effektiver, da sie genauer in den Bereich der Sumpfspitze gelegt werden kann.
      Das bedeutet eine Verbesserung der Brammenqualität.

## Patentansprüche

1. Verfahren zur Ermittlung der Sumpfspitze im Innern eines Gussstranges nach dessen Austritt aus der Kokille mit einer einen Kern aus flüssigem Metall umgehenden Strangschale, die infolge zunehmender Wärmeabgabe mit wachsender Dicke bis zum Solidus-Punkt der Sumpfspitze reicht, und dann ein durcherstarrtes Stranggussprodukt, insbesondere eine Stranggussbramme
ausbildet,
**dadurch gekennzeichnet,**
**dass** dem Stranggussprodukt mit Hilfe eines Rollengerüstes der Stranggussanlage eine Oszillation aufgezwungen wird und dabei die aufgebrachte mechanische Leistung bzw. Arbeit in einem Koordinatensystem anteilig in Schein- (P_{S}), Wirk- (P_{W}) und Blindleistung bzw. Arbeit (P_{B}) zerlegt, und aus einem daraus herleitbaren Phasenwinkel (ϕ) des Koordinatensystems nach Maßgabe dieser Anteile die Position der Sumpfspitze ermittelt wird.

2. Verfahren nach Anspruch 1,
**dadurch gekennzeichnet,**
**dass** eine Oszillationsfrequenz zwischen 0,5 und 10 Hz und vorzugsweise zwischen 1 und 4 Hz eingestellt wird.

3. Verfahren nach Anspruch 1,
**dadurch gekennzeichnet,**
**dass** eine Oszillationsamplitude zwischen 0,1 und 1 mm und vorzugsweise zwischen 0,2 und 0,4 mm eingestellt wird.

4. Verfahren nach Anspruch 1,
**dadurch gekennzeichnet,**
**dass** Oszillationsfrequenz und/oder Oszillationsamplitude während der Messung modifiziert werden.

5. Verfahren nach einem oder mehreren der Ansprüche 1 bis 4,
**dadurch gekennzeichnet,**
**dass** der gesamte Segmentoberrahmen des Rollengerüstes oszilliert wird.

6. Verfahren nach einem oder mehreren der Ansprüche 1 bis 5,
**dadurch gekennzeichnet,**
**dass** der Segmenteinlauf bzw. der Segmentauslauf des Rollengerüstes oszilliert wird.

7. Verfahren nach einem oder mehreren der Ansprüche 1 bis 6,
**dadurch gekennzeichnet,**
**dass** die Oszillationsenergie direkt in die entsprechenden Segmente des Rollengerüstes beispielsweise über deren Hydraulikzylinder eingeleitet wird.

## Claims

1. Method of determining the end of the liquid phase in the interior of a cast strip after exit thereof from the mould with a strip skin which surrounds a core of liquid metal and which as a consequence of increasing heat delivery reaches with increasing thickness up to the solidus point of the end of the liquid phase, and then forms a continuously cast product, particularly a continuously cast slab, hardened through, charactensed in that an oscillation is imposed on the continuously cast product with the assistance of a roller frame of the continuous casting plant and in that case the mechanical power or work applied is proportionally resolved in a co-ordmate system into apparent power (P_{S}), effective power (P_{W}) and reactive power or work (P_{B}) and the position of the end of the liquid phase is determined from a phase angle (ϕ), which is derivable therefrom, of the co-ordinate system in dependence on these proportions.

2. Method according to claim 1, **characterised in that** an oscillation frequency between 0.5 and 10 Hz and preferably between 1 and 4 Hz is used.

3. Method according to claim 1, charactensed in that an oscillation amplitude between 0 1 and 1 mm and preferably between 0.2 and 0.4 mm is used

4. Method according to claim 1, charactensed in that oscillation frequency and/or oscillation amplitude is or are modified during the measuring.

5. Method according to one or more of claims 1 to 4, **characterised in that** the entire segment upper frame of the roller frame is oscillated.

6. Method according to one or more of claims 1 to 5, **characterised in that** the segment entry or the segment exit of the roller frame is oscillated.

7. Method according to one or more of claims 1 to 6, **characterised in that** the oscillation energy is introduced directly into the corresponding segments of the roller frame by way of, for example, the hydraulic cylinders thereof.

## Revendications

1. Procédé de détermination du point de solidification finale à l'intérieur d'une barre de coulée continue, après sa sortie de la lingotière avec une croûte solidifiée entourant un noyau de métal liquide qui, suite à une émission croissante de chaleur au fur et à mesure que l'épaisseur augmente, va jusqu'au point de solidification finale du cône liquide et constitue ensuite un produit de coulée continue solidifié à l'intérieur, notamment un brame de coulée continue,
**caractérisé en ce que**
à l'aide d'une cage à rouleaux, on impose une oscillation à l'installation de coulée continue et 'on décompose alors la puissance ou le travail mécanique appliqué, dans un système de coordonnées, de manière proportionnée, en une puissance ou un travail apparent (P_{S}), efficace (P_{W}) ou réactif (P_{B}) et qu'on détermine le point de solidification finale à partir d'un angle de phase (ϕ) pouvant en être déduit du système de coordonnées en fonction de ces composantes.

2. Procédé selon la revendication 1,
**caractérisé en ce que**
une fréquence d'oscillation allant de 0,5 à 10 Hz et de préférence de 1 à 4 Hz est établie.

3. Procédé selon la revendication 1,
**caractérisé en ce que**
une amplitude d'oscillation allant de 0,1 à 1 mm et de préférence de 0,2 à 0,4 mm est établie.

4. Procédé selon la revendication 1,
**caractérisé en ce que**
la fréquence d'oscillation et/ou l'amplitude d'oscillation sont modifiées pendant la mesure

5. Procédé selon l'une quelconque des revendications 1 à 4,
**caractérisé en ce que**
l'ensemble du cadre supérieur à corset de la cage à rouleaux est mis en oscillation.

6. Procédé selon l'une quelconque des revendications 1 à 5,
**caractérisé en ce que**
l'entrée de corset ou la sortie de corset de la cage à rouleaux est mise en oscillation.

7. Procédé selon l'une quelconque des revendications 1 à 6,
**caractérisé en ce que**
l'énergie d'oscillation est conduite directement dans les corsets correspondants de la cage à rouleaux par exemple par leurs vérins hydrauliques.
